# FASCICULE DE BREVET EUROPEEN

(11) **EP 1 478 846 B1**
(45) Date de publication et mention de la délivrance du brevet: **28.11.2007**
(21) Numéro de dépôt: 03737343.8
(22) Date de dépôt: 06.02.2003
(51) Int. Cl.: F02P 3/02, F02P 13/00, H01T 13/05

(54) **MODULE ELECTRONIQUE POUR BOBINE D ALLUMAGE DE MOTEUR A COMBU STION INTERNE**
ELEKTRONISCHES MODUL FÜR VERBRENNUNGSMOTOR-ZÜNDSPULE
ELECTRONIC MODULE FOR INTERNAL COMBUSTION ENGINE IGNITION COIL

(30) Priorité: 08.02.2002 FR 0201576
(43) Date de publication de la demande: 24.11.2004
(73) Titulaire: JOHNSON CONTROLS AUTOMOTIVE ELECTRONICS, 95520 Osny (FR)
(72) Inventeur: CAVARERO, Eric, F-78600 Maisons-Laffitte (FR); BARTHOMEUF, Olivier, F-75017 Paris (FR)
(74) Mandataire: Bloch, Gérard
(86) Numéro de dépôt international: PCT/FR2003/000378
(87) Numéro de publication internationale: WO 2003/067078

(56) Documents cités:
- EP-A- 0 268 528
- EP-A- 1 176 681
- DE-A- 3 732 827
- DE-A- 19 909 211
- US-A- 5 379 745
- US-A- 5 394 302

## Description

La présente invention concerne un module électronique pour bobine d'allumage de moteur à combustion interne, une bobine d'allumage et un procédé de fabrication d'une bobine d'allumage.

On sait que les bobines d'allumage sont constituées pour l'essentiel d'un transformateur destiné à fournir un pic de tension qui, à son tour, provoquera une étincelle aux électrodes d'une bougie d'allumage située à l'intérieur d'un cylindre de moteur à combustion interne.

La figure 1 illustre schématiquement l'art antérieur.

On voit sur cette figure une bobine d'allumage 1 composée d'un enroulement primaire 2 et d'un enroulement secondaire 3. Les extrémités de l'enroulement primaire 2 sont reliées d'un côté à la batterie du véhicule et de l'autre côté à une unité électronique de commande 4, et la sortie de la bobine d'allumage est connectée à l'entrée d'une bougie d'allumage 5.

Il est également connu d'utiliser une diode 6 pour limiter le risque de voir se produire une étincelle non désirée entre les électrodes de la bougie 5 pendant la charge du primaire 2. Cette diode 6 peut être montée comme représentée au dessin entre le secondaire et le primaire de la bobine d'allumage 1.

II est également connu de relier l'enroulement secondaire 3 de la bobine 1 à la bougie 5 par l'intermédiaire d'une résistance 7 en série. Cette résistance a pour effet de limiter les perturbations électromagnétiques dues à l'apparition de l'étincelle.

L'intégration de ces différents éléments est délicate dans un volume réduit et coûteuse.

La présente invention vise à palier ces inconvénients.

Plus précisément, l'invention a pour but de fournir un module électronique apte à intégrer les différents composants électroniques susceptibles d'être utilisés en combinaison avec le transformateur de la bobine d'allumage.

A cet effet, un premier objet de l'invention est un module électronique pour bobine d'allumage de moteur à combustion interne, notamment de véhicule automobile, ce module comprenant au moins :
- une enveloppe ;
- au moins deux composants électroniques disposés dans ladite enveloppe ;
- des moyens pour assurer une connexion électrique en lesdits au moins deux composants électroniques de manière à former un circuit électronique ;
- une borne de connexion apte à connecter ledit module à une sortie haute tension d'un transformateur électrique de bobine d'allumage ;
- une borne de connexion apte à connecter ledit module à l'entrée d'une bougie d'allumage ;
- des moyens pour relier électriquement ledit circuit électronique aux dites bornes de connexion.

Ainsi, les différents composants électroniques associés à la partie transformateur de la bobine d'allumage sont intégrés dans une enveloppe unique dotée des moyens de connexion nécessaires de manière à former un module électronique susceptible d'être monté en bloc une seule opération sur la bobine d'allumage.

Dans un mode de réalisation particulier, ladite enveloppe définit un volume intérieur généralement cylindrique ouvert à ses extrémités axiales, au moins une première de ces extrémités étant fermée par un premier capuchon formant borne de connexion.

Plus particulièrement, ledit premier capuchon peut former la borne de connexion apte à connecter ledit module à l'entrée de la bougie d'allumage.

La deuxième extrémité axiale dudit volume peut être fermée par un deuxième capuchon formant la borne de connexion apte à connecter ledit module à la sortie haute tension du transformateur électrique de la bobine d'allumage, lesdits capuchons délimitant dans ledit volume une enceinte dans laquelle sont disposés lesdits composants électroniques.

Dans un autre mode de réalisation, la deuxième extrémité axiale dudit volume est ouverte, une cloison étant disposée dans ledit volume à un emplacement axialement intermédiaire de manière à délimiter une enceinte dans ledit volume avec ledit premier capuchon, une partie desdits composants électroniques étant disposée dans ladite enceinte et l'autre partie desdits composants électroniques étant disposée dans ledit volume à l'extérieur de ladite enceinte entre son extrémité ouverte et ladite cloison.

Dans l'un ou l'autre cas, le module électronique selon l'invention peut comprendre des moyens élastiques dans ladite enceinte pour maintenir une connexion électrique entre lesdits au moins deux composants électroniques de manière à former un circuit électronique.

Ces moyens élastiques servent en outre à plaquer les différents composants électroniques contre leurs pièces de connexion respectives.

Plus particulièrement, des moyens peuvent être prévus dans ladite enceinte pour connecter ledit circuit électronique à au moins l'un desdits capuchons et/ou à ladite cloison.

Egalement dans un mode de réalisation particulier, l'un au moins desdits composants électroniques disposés dans ladite enceinte est un composant généralement cylindrique muni à au moins une des ses extrémités d'un plot de contact apte à assurer une connexion électrique avec un desdits capuchons et/ou ladite cloison et/ou lesdits moyens élastiques.

Dans le cas où une partie des composants électroniques est disposée dans ledit volume à l'extérieur de ladite enceinte entre son extrémité ouverte et une cloison, l'un au moins desdits composants électroniques extérieurs à ladite enceinte est du type comportant des fils de connexion extérieurs, l'un de ces fils étant relié électriquement à la face de ladite cloison extérieure à ladite enceinte.

Egalement dans ce cas, l'un au moins desdits composants électroniques extérieurs à ladite enceinte peut être du type comportant des fils connexion extérieurs, l'un de ces fils étant relié électriquement à un plot de connexion apte à connecter ledit module à la sortie haute tension du transformateur électrique de bobine d'allumage ou à l'entrée d'une bougie d'allumage.

L'un au moins desdits composants électroniques peut être une résistance électrique et un autre composant électronique peut être une diode, lesdits composants étant reliés électriquement en série.

Dans ce cas, et dans un mode de réalisation particulier, la résistance électrique est agencée pour être reliée électriquement à la sortie haute tension du transformateur électrique de bobine d'allumage et la diode est agencée pour être reliée électriquement à l'entrée de la bougie d'allumage.

Un deuxième objet de l'invention est une bobine d'allumage de moteur à combustion interne, notamment de véhicule automobile, comprenant un module électronique tel que décrit ci-dessus.

Dans un mode de réalisation particulier, cette bobine d'allumage comprend un boîtier formant un premier logement pour un transformateur électrique et un conduit pour des moyens de liaison électrique avec une entrée d'une bougie d'allumage, ledit boîtier formant un deuxième logement pour ledit module entre ledit logement pour le transformateur électrique et ledit conduit.

Dans le cas où une des extrémités de l'enveloppe est fermée par un premier capuchon, la bobine d'allumage peut comprendre des moyens élastiques dans ledit conduit pour assurer une liaison électrique entre ledit premier capuchon et ladite entrée d'une bougie d'allumage.

Dans le cas où la deuxième extrémité axiale du volume défini par l'enveloppe du module est fermée par un deuxième capuchon, la bobine peut comprendre une résine isolante surmoulant ledit transformateur électrique et s'étendant en direction dudit conduit jusqu'au dit deuxième capuchon.

Dans le cas, au contraire, où la deuxième extrémité axiale du volume défini par l'enveloppe est ouverte et où une cloison est disposée dans ledit volume à un emplacement axialement intermédiaire, une résine isolante peut surmouler ledit transformateur électrique et s'étendre en direction dudit conduit jusqu'à ladite cloison.

Dans tous les cas, la bobine d'allumage peut comprendre des moyens élastiques de liaison électrique entre la sortie haute tension du transformateur électrique et ledit module électronique.

Un troisième objet de l'invention est un procédé de fabrication d'une bobine d'allumage pour moteur à combustion interne, notamment de véhicule automobile, ce procédé comprenant les étapes consistant à :
- réaliser un module électronique tel que décrit ci-dessus ;
- réaliser un transformateur électrique ;
- réaliser un boîtier formant un premier logement pour ledit transformateur électrique, un conduit pour des moyens de liaison électrique avec une entrée de bougie d'allumage, et un deuxième logement pour ledit module entre ledit logement pour le transformateur électrique et ledit conduit ;
- disposer ledit module électronique dans ledit deuxième logement;
- disposer ledit transformateur électrique dans ledit premier logement ;
- former une liaison électrique entre la sortie haute tension dudit transformateur électrique et ledit module électronique ;
- couler une résine isolante dans ledit premier logement, ladite résine s'étendant depuis un élément d'étanchéité dudit module et surmoulant ledit transformateur électrique ;
- polymériser ladite résine isolante.

On décrira maintenant à titre d'exemple non limitatif, des modes de réalisation de l'invention en référence aux dessins schématiques annexés dans lesquels :
- la figure 1, décrite ci-dessus, illustre l'art antérieur;
- la figure 2 est une vue en coupe d'une bobine d'allumage selon l'invention;
- la figure 3 est une vue en coupe d'un module électronique selon l'invention, tel que celui de la bobine d'allumage de la figure 2 ;
- la figure 4 est une vue en coupe partielle d'une bobine d'allumage selon un autre mode de réalisation.

On voit à la figure 2 une bobine d'allumage 10 montée sur la culasse 11 d'un moteur à combustion interne.

La bobine d'allumage 10 comporte un boîtier 12, réalisé en matière plastique moulée. Le boîtier 12 forme un premier logement 13 pour un transformateur 14, un deuxième logement 15 pour un module électronique 16 qui sera décrit ci-après en référence à la figure 3, et un conduit 17 dans lequel est disposé, de façon connue, un ressort 18 assurant la liaison électrique entre la bobine d'allumage 10 et une bougie (non représentée) montée au fond du puits de culasse recevant le conduit 17.

Le transformateur 14 est également réalisé de façon connue avec, par exemple, un noyau magnétique, un bobinot primaire, un enroulement primaire, un bobinot secondaire et un enroulement secondaire concentriques et un circuit de retour de flux magnétique. L'enroulement primaire du transformateur 14 est relié à un connecteur 19 d'entrée de la bobine, ce connecteur étant lui-même relié à une unité électronique de commande non représentée.

Une lame de contact élastique 20 est reliée à une de ses extrémités à la sortie de l'enroulement secondaire du transformateur 14 tandis que son autre extrémité prend appui sur la borne d'entrée du module électronique 16 qui va maintenant être décrit en référence à la figure 3.

Ce module 16 comprend une enveloppe 21 en matière plastique moulée délimitant un volume intérieur 22 cylindrique, par exemple à section circulaire. Chaque extrémité du volume 22 est fermée par un capuchon 23, 24 conducteur qui peut être par exemple emmanché à force ou collé pour assurer son maintien sur le module. Les parois latérales du volume 22 et les capuchons 23, 24 délimitent une enceinte qui reçoit une diode 25 et une résistance 26. Chacun de ces composants est généralement cylindrique et comporte deux plots de contact d'extrémité 27, 27', respectivement 28, 28'.

Un ressort 29 est disposé dans l'enceinte entre les composants 25 et 26 de manière à les écarter l'un de l'autre en pressant le plot 27 du composant 25 contre le capuchon 23 et le plot 28' du composant 26 contre le capuchon 24, tout en assurant le contact électrique entre les plots 27' et 28. Ainsi, les composants 25 et 26 forment un circuit électrique dont les bornes de connexion avec l'environnement extérieur sont constituées par les capuchons 23 et 24.

Pour réaliser la bobine 10, on commence par réaliser indépendamment le boîtier 12, le transformateur électrique 14 et le module électronique 16. Le module électronique 16 est ensuite mis en place dans le logement 15 et le transformateur électrique 14 est mis en place dans le logement 13. La lame de contact 20 vient alors en appui contre le capuchon 23.

Une résine isolante est ensuite coulée dans le logement 13 de manière à surmouler le transformateur 14. Cette résine s'étend jusqu'au capuchon 23 qui fait office d'élément d'étanchéité. Cette résine est ensuite polymérisée.

Enfin, le ressort 18 est mis en place dans le conduit 17.

Le mode de réalisation de la figure 4 vise essentiellement à éviter qu'un arc électrique ne se produise entre les bornes de la diode.

Dans ce mode de réalisation, l'enveloppe 21 ne reçoit que le çapuchon d'extrémité 24 destiné à assurer la liaison avec le ressort 18, son autre extrémité demeurant ouverte. En revanche, une cloison intermédiaire 30 est emmanchée à force ou collée dans la zone axialement médiane de l'enveloppe 21 de manière à former un élément d'étanchéité. Les parois intérieures de l'enveloppe 21 délimitent avec le capuchon 24 et la cloison 30 une enceinte 31.

La résistance 26 est disposée à l'intérieur de l'enceinte 31. Un ressort 29 est disposé entre la résistance 26 et la cloison 30 pour appliquer le plot de contact 28' contre le capuchon 24 et assurer une connexion électrique entre la résistance et la cloison 30.

Une diode 32 est disposée dans l'enveloppe 21 entre la cloison 30 et l'extrémité ouverte de cette enveloppe. Cette diode 32 possède deux fils de connexion dont l'un 33 est soudé à l'extérieur de la cloison 30, vue de l'enceinte 31. L'autre fil de connexion 34 fait saillie à l'extérieur de l'enveloppe 21. La réalisation d'une bobine d'allumage conforme au mode de réalisation de la figure 4 s'effectue sensiblement de la même manière que dans le cas précédent.

Toutefois, la résine isolante 35 est coulée dans le boîtier pour s'étendre jusqu'à la cloison 30, surmoulant ainsi la diode 32. Les risques de création d'un arc entre les fils de connexion de cette diode sont ainsi limités.

On a décrit, en référence à la figure 4, une enveloppe qui ne reçoit qu'un seul capuchon d'extrémité. Toutefois, il serait également possible de concevoir un deuxième capuchon à l'autre extrémité qui, bien sûr, sera en partie ouvert pour laisser passer la résine.

## Revendications

1. Module électronique pour bobine d'allumage de moteur à combustion interne, notamment de véhicule automobile, **caractérisé par le fait qu'**il comprend au moins:
- une enveloppe (21);
- au moins deux composants. électroniques, dont une diode (32) et une résistance (26), disposés dans ladite enveloppe;
- des moyens (30, 29) pour assurer une connexion électrique entre lesdits au moins deux composants électroniques de manière à former un circuit électronique ;
- une borne de connexion (34) apte à connecter ledit module à une sortie haute tension d'un transformateur électrique (14) de bobine. d'allumage;
- une borne de connexion (24) apte à connecter ledit module à l'entrée d'une bougie d'allumage ; et
- des moyens (28') pour relier électriquement ledit circuit électronique auxdites bornes de connexion,
- ladite enveloppe définissant un volume intérieur généralement cylindrique ouvert à ses extrémités axiales, au moins une première de ces extrémités étant fermée par un capuchon (24) formant la borne de connexion du module à l'entrée de la bougie d'allumage,
- la deuxième extrémité axiale dudit volume de l'enveloppe étant ouverte, une cloison (30) étant disposée dans ledit volume à un emplacement axialement intermédiaire de manière à délimiter une enceinte (31) dans ledit volume avec ledit capuchon (24), une partie desdits composants électroniques étant disposée dans ladite enceinte (31) et l'autre partie desdits composants électroniques étant disposée dans ledit volume à l'extérieur de ladite enceinte entre son extrémité ouverte et ladite cloison (30)..

2. Module électronique selon la revendication 1, **caractérisé par le fait qu'**il comprend des moyens élastiques (29) dans ladite enceinte (31) pour assurer une connexion électrique entre lesdits au moins deux composants électroniques (32, 26) de manière à former un circuit électronique.

3. Module électronique selon l'une des revendications 1 et 2, **caractérisé par le fait qu'**il comprend des moyens élastiques (29) dans ladite enceinte (31) pour connecter la résistance (26) à ladite cloison (30).

4. Module électronique selon l'une des revendications 1 à 3, **caractérisé par le fait que** l'un au moins desdits composants électroniques (32, 26) disposés dans ladite enceinte (31) est un composant généralement cylindrique muni à au moins une de ses extrémités d'un plot de contact (28') apte à assurer une connexion électrique avec ledit capuchon (24).

5. Module électronique selon l'une des revendications 1 à 4, **caractérisé par le fait que** la résistance (32) extérieure à ladite enceinte (31) est du type comportant des fils de connexion extérieurs (33, 34), l'un de ces fils étant relié électriquement à la face de ladite cloison (30) extérieure à ladite enceinte (31).

6. Module électronique selon la revendication 5, dans lequel l'autre fil de connexion (34) de la résistance (32) est relié électriquement à un plot de connexion apte à connecter ledit module à la sortie haute tension du transformateur électrique de bobine d'allumage.

7. Bobine d'allumage de moteur à combustion interne, notamment de véhicule automobile, **caractérisé par le fait qu'**elle comprend un module électronique selon l'une quelconque des revendications 1 à 6.

8. Bobine d'allumage selon la revendication 7 comprenant un boîtier (12) formant un premier logement (13) pour un transformateur électrique (14) et un conduit (17) pour des moyens de liaison électrique (18) avec une entrée d'une bougie d'allumage, **caractérisée par le fait que** ledit boîtier forme un deuxième logement (15) pour ledit module entre ledit logement pour le transformateur électrique et ledit conduit.

9. Bobine d'allumage selon la revendication 8, **caractérisée par le fait qu'**elle comprend des moyens élastiques (18) dans ledit conduit pour assurer une liaison électrique entre ledit capuchon (24) et ladite entrée d'une bougie d'allumage:

10. Bobine d'allumage selon l'une quelconque des revendications 7 à 9, **caractérisée par le fait qu'**elle comprend une résine isolante surmoulant ledit transformateur électrique et s'étendant en direction dudit conduit.

11. Bobine d'allumage selon l'une quelconque des revendications 7 à 10, **caractérisée par le fait qu'**elle comprend une résine isolante (35) surmoulant ledit transformateur électrique et s'étendant en direction dudit conduit jusqu'à ladite cloison (30).

12. Bobine d'allumage selon l'une quelconque des revendications 7 à 11 , **caractérisée par le fait qu'**elle comprend des moyens élastiques de liaison électrique (20) entre la sortie haute tension du transformateur électrique et ledit module électronique.

13. Procédé de fabrication d'une bobine d'allumage pour moteur à combustion interne, notamment de véhicule automobile, **caractérisé par le fait qu'**il comprend les étapes consistant à :
- réaliser un module électronique (16) selon l'une quelconque des revendications 1 à 6;
- réaliser un transformateur électrique (14);
- réaliser un boîtier (12) formant un premier logement (13) pour ledit transformateur électrique, un conduit (17) pour des moyens de liaison électrique avec une entrée d'une bougie d'allumage, et un deuxième logement (15) pour ledit module entre ledit logement pour le transformateur électrique et ledit conduit ;
- disposer ledit module électronique dans ledit deuxième logement ;
- disposer ledit transformateur électrique dans ledit premier logement ;
- former une liaison électrique (20) entre la sortie haute tension dudit transformateur électrique et ledit module électronique ;
- couler une résine isolante (35) dans ledit premier logement, ladite résine s'étendant depuis un élément d'étanchéité (30) dudit module et surmoulant ledit transformateur électrique ;
- polymériser ladite résine isolante.

## Claims

1. Electronic module for an internal combustion engine, particularly a motor vehicle internal combustion engine, ignition coil, **characterized in that** it comprises at least:
- a wrapper (21);
- at least two electronic components, one of them being a diode (32) and one a resistor (26), positioned inside the said wrapper;
- means (30, 29) for providing an electrical connection between the said at least two electronic components so as to form an electronic circuit;
- a connection terminal (34) able to connect the said module to a high-voltage output of an ignition coil electric transformer (14);
- a connection terminal (24) able to connect the said module to the input of a spark plug; and
- means (28') for electrically connecting the said electronic circuit to the said connection terminals,
- the said wrapper defining an interior volume, generally a cylindrical one, open at its axial ends, at least a first of these ends being closed by a cap (24) that forms the terminal for connecting the module to the input of the spark plug,
- the second axial end of the said volume of the wrapper being open, a partition (30) being positioned in the said volume at an axially intermediate location so as to delimit a chamber (31) within the said volume with the said cap (24), some of the said electronic components being positioned inside the said chamber (31) and the remainder of the said electronic components being positioned in the said volume outside the said chamber between its open end and the said partition (30).

2. Electronic module according to Claim 1, **characterized in that** it comprises elastic means (29) in the said chamber (31) for providing an electrical connection between the said at least two electronic components (32, 26) so as to form an electronic circuit.

3. Electronic module according to one of Claims 1 and 2, **characterized in that** it comprises elastic means (29) in the said chamber (31) for connecting the resistor (26) to the said partition (30).

4. Electronic module according to one of Claims 1 to 3, **characterized in that** at least one of the said electronic components (32, 26) positioned inside the said chamber (31) is a component that is generally cylindrical equipped at least at one of its ends with a contact pad (28') able to make electrical connection with the said cap (24).

5. Electronic module according to one of Claims 1 to 4, **characterized in that** the resistor (32) external to the said chamber (31) is of the type comprising external connecting wires (33, 34), one of these wires being electrically connected to that face of the said partition (30) that lies outside the said chamber (31).

6. Electronic module according to Claim 5, in which the other connecting wire (34) of the resistor (32) is electrically connected to a connection pad able to connect the said module to the high-voltage output of the ignition coil electric transformer.

7. Internal combustion engine, particularly motor vehicle internal combustion engine, ignition coil, **characterized in that** it comprises an electronic module according to any one of Claims 1 to 6.

8. Ignition coil according to Claim 7 comprising a casing (12) forming a first housing (13) for an electric transformer (14) and a conduit (17) for means (18) of electrical connection with an input of a spark plug, **characterized in that** the said casing forms a second housing (15) for the said module between the said housing for the electric transformer and the said conduit.

9. Ignition coil according to Claim 8, **characterized in that** it comprises elastic means (18) in the said conduit to make an electrical connection between the said cap (24) and the said input of a spark plug.

10. Ignition coil according to any one of Claims 7 to 9, **characterized in that** it comprises an insulating resin overmoulded over the said electric transformer and extending towards the said conduit.

11. Ignition coil according to any one of Claims 7 to 10, **characterized in that** it comprises an insulating resin (35) overmoulded over the said electric transformer and extending towards the said conduit as far as the said partition (30).

12. Ignition coil according to any one of Claims 7 to 11, **characterized in that** it comprises elastic means providing an electrical connection (20) between the high-voltage output of the electric transformer and the said electronic module.

13. Method of manufacturing an ignition coil for an internal combustion engine, particularly a motor vehicle internal combustion engine, **characterized in that** it comprises the steps consisting in:
- producing an electronic module (16) according to any one of Claims 1 to 6;
- producing an electric transformer (14);
- producing a casing (12) forming a first housing (13) for the said electric transformer, a conduit (17) for means of electrical connection with an input of a spark plug, and a second housing (15) for the said module between the said housing for the electric transformer and the said conduit;
- placing the said electronic module in the said second housing;
- placing the said electric transformer in the said first housing;
- making an electrical connection (20) between the high-voltage output of the said electric transformer and the said electronic module;
- pouring an insulating resin (35) into the said first housing, the said resin extending from a sealing element (30) of the said module and overmoulding the said electric transformer;
- curing the said insulating resin.

## Patentansprüche

1. Elektronisches Modul für eine Zündspule eines Verbrennungsmotors insbesondere eines Kraftfahrzeugs, **dadurch gekennzeichnet, dass** es mindestens aufweist:
- eine Hülle (21);
- mindestens zwei elektronische Bauteile, darunter eine Diode (32) und ein Widerstand (26), die in der Hülle angeordnet sind;
- Mittel (30, 29), um eine elektrische Verbindung zwischen den mindestens zwei elektronischen Bauteilen zu gewährleisten, um eine elektronische Schaltung zu bilden;
- eine Anschlussklemme (34), die das Modul mit einem Hochspannungsausgang eines elektrischen Transformators (14) einer Zündspule verbinden kann;
- eine Anschlussklemme (24), die das Modul mit dem Eingang einer Zündkerze verbinden kann; und
- Mittel (28'), um die elektronische Schaltung elektrisch mit den Anschlussklemmen zu verbinden,
- wobei die Hülle ein allgemein zylindrisches und an seinen axialen Enden offenes inneres Volumen definiert, wobei mindestens ein erstes dieser Enden von einer Kappe (24) verschlossen wird, die die Anschlussklemme des Moduls an den Eingang der Zündkerze bildet,
- wobei das zweite axiale Ende des Volumens der Hülle offen ist, wobei eine Trennwand (30) in dem Volumen an einer axialen Zwischenstelle angeordnet ist, um einen Raum (31) in dem Volumen mit der Kappe (24) zu bilden, wobei ein Teil der elektronischen Bauteile in dem Raum (31) und der andere Teil der elektronischen Bauteile in dem Volumen außerhalb des Raums zwischen seinem offenen Ende und der Trennwand (30) angeordnet ist.

2. Elektronisches Modul nach Anspruch 1, **dadurch gekennzeichnet, dass** es elastische Mittel (29) in dem Raum (31) aufweist, um eine elektrische Verbindung zwischen den mindestens zwei elektronischen Bauteilen (32, 26) zu gewährleisten, um eine elektronische Schaltung zu bilden.

3. Elektronisches Modul nach einem der Ansprüche 1 und 2, **dadurch gekennzeichnet, dass** es elastische Mittel (29) in dem Raum (31) aufweist, um den Widerstand (26) mit der Trennwand (30) zu verbinden.

4. Elektronisches Modul nach einem der Ansprüche 1 bis 3, **dadurch gekennzeichnet, dass** mindestens eines der elektronischen Bauteile (32, 26), die in dem Raum (31) angeordnet sind, ein allgemein zylindrisches Bauteil ist, das an mindestens einem seiner Enden mit einem Kontaktstück (28') versehen ist, das eine elektrische Verbindung mit der Kappe (24) gewährleisten kann.

5. Elektronisches Modul nach einem der Ansprüche 1 bis 4, **dadurch gekennzeichnet, dass** der außerhalb des Raums (31) angeordnete Widerstand (32) von dem Typ ist, der äußere Verbindungsdrähte (33, 34) aufweist, wobei einer dieser Drähte elektrisch mit der Seite der Trennwand (30) außerhalb des Raums (31) verbunden ist.

6. Elektronisches Modul nach Anspruch 5, bei dem der andere Verbindungsdraht (34) des Widerstands (32) elektrisch mit einem Anschlusskontakt verbunden ist, der das Modul mit dem Hochspannungsausgang des elektrischen Transformators einer Zündspule verbinden kann.

7. Zündspule eines Verbrennungsmotors insbesondere eines Kraftfahrzeugs, **dadurch gekennzeichnet, dass** sie ein elektronisches Modul nach einem der Ansprüche 1 bis 6 aufweist.

8. Zündspule nach Anspruch 7, die ein Gehäuse (12), das eine erste Aufnahme (13) für einen elektrischen Transformator (14) bildet, und einen Kanal (17) für Mittel zur elektrischen Verbindung (18) mit einem Eingang einer Zündkerze aufweist, **dadurch gekennzeichnet, dass** das Gehäuse eine zweite Aufnahme (15) für das Modul zwischen der Aufnahme für den elektrischen Transformator und dem Kanal bildet.

9. Zündspule nach Anspruch 8, **dadurch gekennzeichnet, dass** sie elastische Mittel (18) in dem Kanal aufweist, um eine elektrische Verbindung zwischen der Kappe (24) und dem Eingang einer Zündkerze zu gewährleisten.

10. Zündspule nach einem der Ansprüche 7 bis 9, **dadurch gekennzeichnet, dass** sie ein Isolierharz aufweist, das den elektrischen Transformator umhüllt und sich in Richtung des Kanals erstreckt.

11. Zündspule nach einem der Ansprüche 7 bis 10, **dadurch gekennzeichnet, dass** sie ein Isolierharz (35) aufweist, das den elektrischen Transformator umhüllt und sich in Richtung des Kanals bis zur Trennwand (30) erstreckt.

12. Zündspule nach einem der Ansprüche 7 bis 11, **dadurch gekennzeichnet, dass** sie elastische Mittel (20) zur elektrischen Verbindung zwischen dem Hochspannungsausgang des elektrischen Transformators und dem elektronischen Modul aufweist.

13. Verfahren zur Herstellung einer Zündspule für einen Verbrennungsmotor insbesondere eines Kraftfahrzeugs, **dadurch gekennzeichnet, dass** es die Schritte aufweist, die darin bestehen:
- ein elektronisches Modul (16) nach einem der Ansprüche 1 bis 6 herzustellen;
- einen elektrischen Transformator (14) herzustellen;
- ein Gehäuse (12) herzustellen, das eine erste Aufnahme (13) für den elektrischen Transformator, einen Kanal (17) für elektrische Verbindungsmittel mit einem Eingang einer Zündkerze, und eine zweite Aufnahme (15) für das Modul zwischen der Aufnahme für den elektrischen Transformator und dem Kanal bildet;
- das elektronische Modul in der zweiten Aufnahme anzuordnen;
- den elektrischen Transformator in der ersten Aufnahme anzuordnen;
- eine elektrische Verbindung (20) zwischen dem Hochspannungsausgang des elektrischen Transformators und dem elektronischen Modul zu bilden;
- ein Isolierharz (35) in die erste Aufnahme zu gießen, wobei das Harz sich ausgehend von einem Dichtungselement (30) des Moduls erstreckt und den elektrischen Transformator umhüllt;
- das Isolierharz zu polymerisieren.
